# EUROPÄISCHE PATENTSCHRIFT

(11) **EP 2 039 335 B1**
(45) Veröffentlichungstag und Bekanntmachung des Hinweises auf die Patenterteilung: **16.02.2011**
(21) Anmeldenummer: 08016103.7
(22) Anmeldetag: 12.09.2008
(51) Int. Cl.: A61G 5/14, A61G 5/12

(54) **Aufrichtrollstuhl**
Stand-up wheelchair
Fauteuil roulant muni de moyens pour se lever

(30) Priorität: 18.09.2007 DE 102007044832
(43) Veröffentlichungstag der Anmeldung: 25.03.2009
(73) Patentinhaber: Otto Bock HealthCare GmbH, 37115 Duderstadt (DE)
(72) Erfinder: Perk, Heinrich, 74858 Aglasterhausen (DE)
(74) Vertreter: Rehmann, Thorsten

(56) Entgegenhaltungen:
- EP-A- 0 155 918
- FR-A- 2 697 418
- US-A- 5 356 172

## Beschreibung

Die Erfindung betrifft einen Aufrichtrollstuhl mit einem Fahrgestell, einem am Fahrgestell schwenkbar angeordneten Sitz, der während einer Aufrichtbewegung von einer im Wesentlichen horizontalen Sitzposition in eine im Wesentlichen vertikale Stehposition verschwenkbar ist und mindestens einer am Fahrgestell angeordneten Fußstütze, die in der Stehposition auf den Boden abgesenkt ist, wobei in der Sitzposition des Sitzes die Fußauflage gegenüber der Horizontalen im Winkel α geneigt ist und während der Aufrichtbewegung der Winkel α zu Null wird.

Ein solcher Aufrichtrollstuhl ist beispielsweise aus der FR 2 697 418 A1 oder der EP 0 155 918 A2 bekannt.

Die über einen langen Zeitraum andauernde sitzende Körperhaltung eines Rollstuhlfahrers führt zum physischen Abbau von Körperfunktionen, wie zum Beispiel reduzierte Beweglichkeit der unteren Gliedmaße, Verlangsamung der Darmaktivitäten und Verschlechterung der Blutzirkulation. Durch das Sitzen besteht außerdem die Gefahr eines Dekubitus. Ein Aufrichtrollstuhl hilft, diese Folgen zu reduzieren, da durch Veränderung der Körperhaltung, bis hin zum Stehen, der Abbau der Körperfunktionen reduziert wird. Die schwenkbare Sitzfläche wird mit Rücken- und Fußauflage auf ein Fahrgestell montiert. Die korrekte Anpassung an die anatomischen Erfordernisse des Benutzers ist ein sehr wichtiges Kriterium für den Komfort, den der Rollstuhl bietet.

Aufrichtrollstühle bieten dem Benutzer auch die Möglichkeit, sich sportlich zu betätigen. So kann der Behinderte beispielsweise Golf spielen. In einem solchen Fall ist es besonders wichtig, dass der Rollstuhl in der aufgerichteten Position eine hohe Standfestigkeit bietet. So ist beispielsweise eine Anforderung, dass die Fußauflage in der aufgerichteten Position auf dem Erdboden aufsteht bzw. sich auf ihm abstützt. Die Rückenlehne muss parallel zur Sitzfläche stehen und dem Golfer muss ausreichend Bewegungsmöglichkeit (Drehen des Oberkörpers) geboten werden, um zum Schlag schwingen zu können.

Aus der US 5,356,172 A ist ein Rollstuhl bekannt, bei dem die Fußstützen teleskopierbar in den Rahmenrohren angeordnet sind. Die EP 0 815 822 B1 offenbart einen Aufrichtrollstuhl, bei dem die Fußstütze einen Schaft aufweist, der im Rahmen des Fahrgestells translatorisch geführt ist und das Aufrichtgestell über ein Verbindungsglied mit dem Schaft der Fußstütze gelenkig verbunden ist. Beim Wechsel von der Sitz- in die Stehposition wird die Fußauflage in Richtung Boden abgesenkt. Durch die Veränderung der Fußstützenhöhe relativ zum Boden wird auch gleichzeitig der Abstand zwischen Sitzfläche und Fußauflage verändert. Dies ist notwendig, da die anatomische Drehachse im Kniegelenk nicht mit der Drehachse der Sitzfläche übereinstimmt. Damit der Rollstuhl in der Stehposition sicher steht, muss die Fußauflage plan auf dem Boden aufliegen, also im Wesentlichen senkrecht zum Fahrgestell ausgerichtet sein. Eine komfortable Sitzposition wird hingegen dann eingenommen, wenn die Fußanlage (bzw. die Fußaufstandsfläche) gegenüber der Horizontalen geneigt ist, also nicht parallel zum Boden verläuft. Da die Standsicherheit höher zu bewerten ist als der Sitzkomfort, ist bei den vorbenannten Rollstühlen die Fußauflage auch in der Sitzposition nicht geneigt, sondern verläuft parallel zum Boden. Der Patient nimmt folglich eine anatomisch ungünstige Sitzhaltung ein, bei größerem Kniewinkel erleidet der Patient dann einen Spitzfuß (Fehlbildung des Fußes).

Zur Verbesserung der Sitzhaltung ist die Fußauflage des aus der FR 2 697 418 A1 bekannten Rollstuhls in der Sitzposition des Sitzes gegenüber der Horizontalen im Winkel α geneigt. Bei der Aufrichtbewegung wird der Winkel α zu Null. Die Fußstütze ist starr an dem Teil des Aufrichtgestells befestigt, das nach oben geschwenkt wird, so dass der konstruktive Aufwand, der notwendig ist, um die Funktionsfähigkeit zu gewährleisten, sehr hoch ist. Das Aufrichtgestell ist deshalb massiv und schwer.

Von dieser Problemstellung ausgehend soll der eingangs beschriebene Aufrichtrollstuhl bezüglich des anatomischen Fußstützenausgleichs konstruktiv vereinfacht werden.

Zur Problemlösung zeichnet sich ein gattungsgemäßer Rollstuhl dadurch aus, dass die Fußauflage teleskopierbar in einem Führungsrohr aufgenommen ist und zusammen mit diesem eine Fußstützeneinheit bildet, die gelenkig an einem schwenkbar am Fahrgestell angeordneten Umlenkhebel befestigt ist, und dass der Umlenkhebel mit dem Sitz in Verbindung steht.

Durch diese Ausgestaltung ist es möglich, den Abstand der Fußauflage zur Sitzfläche zu verändern und an die Anatomie des Patienten anzupassen. Durch die gelenkige Verbindung der Fußstützeneinheit am Fahrgestell über den schwenkbaren Hebel führt die Aufrichtbewegung des Sitzes unmittelbar zu einer Winkelverkleinerung der Fußauflage zur Horizontalen. Die Fußauflage folgt bei der Aufrichtbewegung von der Sitzposition in die Stehposition der natürlichen Bewegung des Menschen beim Aufstehen. Zum Aufstehen aus einem Stuhl bewegt eine nicht behinderte Person die Füße nach hinten in eine für das Stehen sichere Position. Mit dieser konstruktiven Ausgestaltung wird der natürliche Aufstehvorgang mechanisch nachempfunden.

Eine besonders einfache Konstruktion stellt sich ein, wenn der Hebel mittels einer Verbindungslasche mit dem Sitz in Verbindung steht und die Verbindungslasche mit ihrem einen Ende gelenkig am Sitz und mit ihrem anderen Ende gelenkig am Hebel befestigt ist.

Der Hebel kann federbelastet sein, wodurch die zum Verschwenken der Fußstützeneinheit notwendige Kraft reduziert wird.

Vorzugsweise ist der Neigungswinkel γ der Fußstützeneinheit gegenüber der Vertikalen einstellbar.

Wenn die Fußstützeneinheit sich in der Stehposition verriegelt, kann auch in dieser Position mit dem Rollstuhl gefahren werden.

In der Sitzposition ist ein vertikaler Abstand zwischen der Fußauflage und dem Boden erforderlich, um beim Aufrichten die Absenkung der Fußstützeneinheit zu ermöglichen. Vorteilhaft ist es in diesem Fall, wenn die vertikale Höhe der Sitzsäule, die Teil des Fahrgestells ist und an der die Fußstützeneinheit gelenkig angeordnet ist, einstellbar ist. Die Sitzsäule kann lösbar mit dem Fahrgestell verbunden sein.

Der Neigungswinkel α der Fußauflage ist vorzugsweise einstellbar.

Der Patient nimmt in der Sitzposition eine komfortable Haltung ein. Während der Aufrichtbewegung wird die Fußauflage dann zwangsweise parallel zum Boden gestellt, so dass eine sichere Stehposition erzeugt wird.

Vorzugsweise wird der Winkel α zu Beginn der Aufrichtbewegung zu Null. Wenn der Winkel zur Horizontalen Null ist, ist die Aufhängung der Fußauflage in der Vertikalen ausgerichtet. In Abhängigkeit vom Ausgangswinkel kann die vertikale Position (α=0) bereits nach einer geringen Aufrichtbewegung erreicht werden. Vorzugsweise wird dann die Fußauflage weiter vertikal abgesenkt, was zu einer wesentlich geringeren Druckbelastung der Knie führt. Die Absenkung kann aber auch bereits unmittelbar mit Einleitung der Aufrichtbewegung beginnen.

Mit Hilfe einer Zeichnung soll ein Ausführungsbeispiel der Erfindung nachfolgend näher beschrieben werden.

Es zeigt:
- Figur 1 -: die schematische Teil-Seitenansicht eines Aufrichtrollstuhls in der Sitz- position;
- Figur 2 -: die Darstellung nach Figur 1 mit gekanteltem Sitz;
- Figur 3 -: die Darstellung nach Figur 1 während der Aufrichtbewegung des Sitzes;
- Figur 4 -: die Darstellung nach Figur 1 in der Stehposition;
- Figur 5 -: die Seitenansicht eines Aufrichtrollstuhls.

Der Rollstuhl besteht aus dem Fahrgestell 29 mit der darauf befestigten Aufrichteeinheit 33, den Antriebsrädern 30 und den beiden lenkbaren Vorderrädern 31. Die Aufrichteeinheit 33 weist einen Sitz 2, eine Rückenlehne 32 und eine Fußauflage 16 auf, die teleskopierbar in dem Führungsrohr 9 angeordnet ist und zusammen mit diesem eine Fußstützeneinheit 169 bildet. Über einen Aktuator 15 kann die Aufrichteeinheit 33 geschwenkt werden. Die Sitzfläche des Sitzes 2 gelangt dazu in eine vertikale Lage. Die Rückenlehne 32 behält ihre vertikale Lage bei und steht dann parallel zur Sitzfläche. Gleichzeitig mit dem Abkippen des Sitzes 2 wird die Fußauflage 16 abgesenkt. Der Schwerpunkt befindet sich in der Stehstellung zwischen den Antriebsrädern 30 und den Vorderrädern 31. Die Fußauflage ist vom Boden beabstandet, so dass es möglich ist, in der Stehstellung mit dem Rollstuhl zu fahren.

Eine Sitzsäule 22 ist Teil des Fahrgestells und mit dem Fahrgestell 29 lösbar verbunden. Um beim Aufrichten die Absenkung der Fußstützeneinheit zu ermöglichen ist die vertikale Höhe der Sitzsäule 22 einstellbar.

Die Anlenkung der Fußstützeneinheit 169 erfolgt über den Sitz 2. Die Verbindungslasche 1 mit den Drehachsen 4 und 5 verbindet die Sitzfläche 2 mit dem Umlenkhebel 3. Das Führungsrohr 9 in dem die Fußauflage16 mit dem Fußstützenrohr 17 teleskopierbar verbunden ist, ist über die Achse 6 drehbar mit dem Umlenkhebel 3 verbunden. Der Anschlagträger 8 ist unlösbar mit dem Führungsrohr 9 verbunden. Der Anschlag 7 ist mit dem Anschlagträger 8 lösbar verbunden. Infolge der Schwerkraft drückt das Eigengewicht der Fußstützeneinheit 169 und die Zugfeder 12 den Anschlag 7 gegen den Umlenkhebel 3. Sowohl der Anschlag 7 als auch der am Führungsrohr 9 befestigte Anschlagträger 8 ist mit einer Mehrzahl von Bohrungen 14 versehen, über die die relative Lage des Anschlags 7 zum Anschlagträger 8 eingestellt und mittels Schraubverbindung fixiert werden kann. Durch die wahlweise Befestigung des Anschlags 7 auf dem Anschlagträger 8 wird der Fußstützenwinkel γ, die Neigung der Fußstützeneinheit 169 gegenüber der Vertikalen eingestellt. Alternativ kann zur Einstellung des Fußstützenwinkels γ der Anschlagträger 8 mit dem Anschlag 7 in Längsrichtung zum Führungsrohr 9 verbunden werden. In den Figuren 1 bis 4 ist vom Fahrgestell 29 nur die Sitzsäule 22 dargestellt. Die Verbindungslasche 1, der Umlenkhebel 3 und der Anschlagträger 8 mit dem Anschlag 7 sind links und rechts von der Sitzsäule 22 angeordnet. Es können zwei Fußstützeneinheiten 169 oder eine einzige für beide Beine vorgesehen sein.

Zur Anpassung der Unterschenkellänge des Patienten ist das Fußstützenrohr 17 teleskopisch mit dem Führungsrohr 9 verbunden. Die Fußauflage 16 ist hochklappbar um die Drehachse 19 mit dem Fußstützenrohr 17 verbunden. Sie ist im Winkel γ relativ zur Sitzsäule 22 einstellbar.

Wie Figur 2 zeigt, bewegt sich die Neigung (Winkel β) des Sitzes 2 ins Negative, wenn dieser gekantelt wird. Die Verbindungslasche 1 bewegt beim Kanteln den Umlenkhebel 3 und somit die gesamte Fußstützeneinheit 169. Der Fußstützenwinkel γ vergrößert sich. Gegen die Schwerkraft und die Zugfeder 12 kann der Fußstützenwinkel γ manuell bis zu einer Begrenzung vergrößert werden. Als Begrenzung für den Fußstützenwinkel γ dient die drehbar um die Achse 23 gelagerte Führungsschiene 10 mit dem darin geführten Gleitstein 18. An der Führungsschiene 10 befindet sich der Anschlagbolzen 11, der sich innerhalb des Bogensegmentes 24 bewegt.

Die aus Führungsschiene 10 und Gleitstein 18 bestehende Begrenzung kann beidseitig, einseitig oder mittig der Sitzsäule 22 angeordnet werden. Das Verbindungsblech 25 ist unlösbar mit dem Führungsrohr 9 verbunden, und der Gleitbolzen 27 mit der Achse 26 ist unlösbar mit dem Verbindungsblech 25 verbunden.

Beim Aufrichten bewegt sich die Fußstützeneinheit 169 angetrieben durch die Schwerkraft und die Zugfeder 12 in der Führungsschiene 10 mit dem Gleitstein 18 geführt in die Vertikale. Der Winkel α der Fußauflage16 zur Horizontalen H verringert sich dabei, bis er zu Null wird. Dann erreicht die Fußstützeneinheit 169 die Vertikale und der Anschlag 7 verliert den Kontakt zum Umlenkhebel 3. Die Fußstützeneinheit 169 senkt sich nun in vertikaler Richtung bis zum Erreichen der Stehposition (Figur 4) ab. Beim Erreichen der Stehposition befindet sich der Gleitbolzen 27 mit der Achse 26 unterhalb der Drehachse 23. In dieser Position ist die Fußstützeneinheit 169 fixiert. Eine Vorwärtsbewegung verhindert der Anschlagbolzen 11 im Bogensegment 24 und die Rückwärtsbewegung wird durch das von der Zugfeder 12 erzeugte Drehmoment verhindert.

### Bezugszeichenliste

- 1: Verbindungslaschen
- 2: Sitz
- 3: Umlenkhebel
- 4: Drehachse
- 5: Drehachse
- 6: Achse
- 7: Anschlag
- 8: Anschlagträger
- 9: Führungsrohr
- 10: Führungsschiene
- 11: Anschlagbolzen
- 12: Zugfeder
- 14: Bohrung
- 15: Aktuator
- 16: Fußauflage
- 17: Fußstützenrohr
- 18: Gleitstein
- 19: Drehachse
- 22: Sitzsäule
- 23: Drehachse
- 24: Bogensegment
- 25: Verbindungsblech
- 26: Achse
- 27: Gleitbolzen
- 29: Fahrgestell
- 30: Hinterrad
- 31: Vorderrad
- 32: Rückenlehne
- 33: Aufrichteeinheit
- 169: Fußstützeneinheit
- α: Winkel (Neigung der Fußauflage16 zur Horizontalen H)
- β: Sitzwinkel
- γ: Fußstützenwinkel
- H: Horizontale

## Patentansprüche

1. Aufrichtrollstuhl mit einem Fahrgestell (29, 22), einem am Fahrgestell (29, 22) schwenkbar angeordneten Sitz (2), der während einer Aufrichtbewegung von einer im Wesentlichen horizontalen Sitzposition in eine im Wesentlichen vertikale Stehposition verschwenkbar ist, und mindestens einer am Fahrgestell (29, 22) angeordneten Fußauflage (16), die in der Stehposition zum Boden hin abgesenkt ist, wobei in der Sitzposition des Sitzes (2) die Fußauflage (16) gegenüber der Horizontalen (H) im Winkel (α) geneigt ist und während der Aufrichtbewegung der Winkel (α) zu Null wird, **dadurch gekennzeichnet, dass** die Fußauflage (16) teleskopierbar in einem Führungsrohr (9) aufgenommen ist und zusammen mit diesem eine Fußstützeneinheit (169) bildet, die gelenkig an einem schwenkbar am Fahrgestell (22) angeordneten Umlenkhebel (3) befestigt ist, und dass der Umlenkhebel (3) mit dem Sitz (2) in Verbindung steht.

2. Aufrichtrollstuhl nach Anspruch 1, **dadurch gekennzeichnet, dass** der Winkel (α) zu Beginn der Aufrichtbewegung zu Null wird.

3. Aufrichtrollstuhl nach Anspruch 1 oder 2, **dadurch gekennzeichnet, dass** die vertikale Absenkung der Fußauflage (16) erst beginnt, wenn α=0 erreicht ist.

4. Aufrichtrollstuhl nach Anspruch 1, **dadurch gekennzeichnet, dass** der Umlenkhebel (3) mittels einer Verbindungslasche (1) mit dem Sitz (2) in Verbindung steht und die Verbindungslasche (1) mit ihrem einen Ende (1') gelenkig am Sitz (2) und mit ihrem anderen Ende (1") gelenkig am Umlenkhebel (3) befestigt ist.

5. Aufrichtrollstuhl nach einem oder mehreren der vorstehenden Ansprüche, **dadurch gekennzeichnet, dass** der Umlenkhebel (3) federbelastet ist.

6. Aufrichtrollstuhl nach einem oder mehreren der vorstehenden Ansprüche, **dadurch gekennzeichnet, dass** die Neigung der Fußstützeneinheit (169) gegenüber der Vertikalen im Winkel (γ) einstellbar ist.

7. Aufrichtrollstuhl nach einem oder mehreren der vorstehenden Ansprüche, **dadurch gekennzeichnet, dass** die vertikale Absenkung der Fußauflage (16) zusammen mit der Aufrichtbewegung eingeleitet wird.

8. Aufrichtrollstuhl nach einem oder mehreren der vorstehenden Ansprüche, **dadurch gekennzeichnet, dass** die Fußstützeneinheit (169) in der Stehposition verriegelt ist.

9. Aufrichtrollstuhl nach Anspruch 1, **dadurch gekennzeichnet, dass** der Teil des Fahrgestells (22), an dem die Fußstützeneinheit (169) gelenkig befestigt ist, in der Höhe einstellbar ist.

10. Aufrichtrollstuhl nach einem oder mehreren der vorstehenden Ansprüche, **dadurch gekennzeichnet, dass** der Neigungswinkel (α) der Fußauflage (16) einstellbar ist.

## Claims

1. Stand-up wheelchair with a chassis (29, 22), a seat (2), which is pivotably arranged on the chassis (29, 22) and can be pivoted from a substantially horizontal sitting position into a substantially vertical standing position during an erecting movement, and at least one footrest (16), which is arranged on the chassis (29, 22) and which is lowered toward the floor in the standing position, wherein, in the sitting position of the seat (2), the footrest (16) is inclined at an angle (α) relative to the horizontal (H) and, during the erecting movement, the angle (α) becomes zero, **characterised in that** the footrest (16) is telescopically received in a guide tube (9) and, together with the latter, forms a foot support unit (169), which is articulated to a reversing lever (3) pivotably arranged on the chassis (22), and **in that** the reversing lever (3) is connected to the seat (2).

2. Stand-up wheelchair according to claim 1, **characterised in that** the angle (α) becomes zero at the beginning of the erecting movement.

3. Stand-up wheelchair according to claim 1 or 2, **characterised in that** the vertical lowering of the footrest (16) only begins when α = 0 is reached.

4. Stand-up wheelchair according to claim 1, **characterised in that** the reversing lever (3) is connected to the seat (2) by means of a connecting link (1) and the connecting link (1) is articulated by its one end (1') to the seat (2) and by its other end (1") to the reversing lever (3).

5. Stand-up wheelchair according to any one or more of the preceding claims, **characterised in that** the reversing lever (3) is spring-loaded.

6. Stand-up wheelchair according to any one or more of the preceding claims, **characterised in that** the incline of the foot support unit (169) can be adjusted at an angle (γ) relative to the vertical.

7. Stand-up wheelchair according to any one or more of the preceding claims, **characterised in that** the vertical lowering of the footrest (16) is initiated together with the erecting movement.

8. Stand-up wheelchair according to any one or more of the preceding claims, **characterised in that** the foot support unit (169) is locked in the standing position.

9. Stand-up wheelchair according to claim 1, **characterised in that** the part of the chassis (22), on which the foot support unit (169) is articulated, is height-adjustable.

10. Stand-up wheelchair according to any one or more of the preceding claims, **characterised in that** the angle (α) of inclination of the footrest (16) can be adjusted.

## Revendications

1. Fauteuil roulant muni de moyens pour se lever, comprenant un châssis (29, 22), un siège (2) agencé pivotant sur le châssis (29, 22) et qui pendant un mouvement de levée peut basculer d'une position assise sensiblement horizontale à une position debout sensiblement verticale, et au moins un repose-pied (16) agencé au châssis (29, 22) et qui est abaissé jusqu'au sol dans la position debout, le repose-pied (16) étant incliné d'un angle (α) par rapport à l'horizontale (H) dans la position assise, et l'angle (α) devenant nul lors du mouvement de levée, **caractérisé en ce que** le repose-pied (16) est monté de façon télescopique dans un tube de guidage (9) et forme avec celui-ci une unité d'appui de pied (169) qui est fixée de façon articulée à un levier de renvoi (3) agencé pivotant au châssis (22), et **en ce que** le levier de renvoi (3) est en liaison avec le siège (2).

2. Fauteuil roulant muni de moyens pour se lever selon la revendication 1, **caractérisé en ce que** l'angle (α) devient nul au commencement du mouvement de levée.

3. Fauteuil roulant muni de moyens pour se lever selon la revendication 1 ou 2, **caractérisé en ce que** l'abaissement vertical du repose-pied (16) ne commence que lorsque α=0 est atteint.

4. Fauteuil roulant muni de moyens pour se lever selon la revendication 1, **caractérisé en ce que** le levier de renvoi (3) est en liaison avec le siège (2) au moyen d'une biellette de liaison (1) et la biellette de liaison (1) est fixée par l'une de ses extrémités (1') de façon articulée au siège (2) et par l'autre de ses extrémités (1") de façon articulée au levier de renvoi (3).

5. Fauteuil roulant muni de moyens pour se lever selon l'une ou plusieurs des revendications précédentes, **caractérisé en ce que** le levier de renvoi (3) est sollocité par ressort.

6. Fauteuil roulant muni de moyens pour se lever selon l'une ou plusieurs des revendications précédentes, **caractérisé en ce que** l'inclinaison de l'unité d'appui de pied (169) est réglable d'un angle (γ) par rapport à la verticale.

7. Fauteuil roulant muni de moyens pour se lever selon l'une ou plusieurs des revendications précédentes, **caractérisé en ce que** l'abaissement vertical du repose-pied (16) est amorcé conjointement avec le mouvement de levée.

8. Fauteuil roulant muni de moyens pour se lever selon l'une ou plusieurs des revendications précédentes, **caractérisé en ce que** l'unité d'appui de pied (169) est verrouillée dans la position debout.

9. Fauteuil roulant muni de moyens pour se lever selon la revendication 1, **caractérisé en ce que** la partie du châssis (22) à laquelle l'unité d'appui de pied (169) est fixée de façon articulée, est réglable en hauteur.

10. Fauteuil roulant muni de moyens pour se lever selon l'une ou plusieurs des revendications précédentes, **caractérisé en ce que** l'angle d'inclinaison (α) du repose-pied (16) est réglable.
